# EUROPÄISCHE PATENTSCHRIFT

(11) **EP 1 220 285 B1**
(45) Veröffentlichungstag und Bekanntmachung des Hinweises auf die Patenterteilung: **20.08.2014**
(21) Anmeldenummer: 01120299.1
(22) Anmeldetag: 24.08.2001
(51) Int. Cl.: H01J 49/16, H01J 27/24

(54) **Ionenquelle, bei der UV/VUV-Licht zur Ionisation verwendet wird**
Ion source in which a UV/VUV light source is used for ionization
Source d' ions dans laquelle une source de lumière UV/VUV est utilisée pour l' ionisation

(30) Priorität: 09.09.2000 DE 10044655
(43) Veröffentlichungstag der Anmeldung: 03.07.2002
(73) Patentinhaber: Helmholtz Zentrum München Deutsches Forschungszentrum für Gesundheit und Umwelt (GmbH), 85764 Oberschleißheim (DE)
(72) Erfinder: Ulrich, Andreas, 85221 Dachau (DE); Mühlberger, Fabian, 85402 Kranzberg (DE); Zimmermann, Ralf, Dr., 80339 München (DE); Kettrup, Antonius, Prof. Dr., 59821 Ansberg (DE)
(74) Vertreter: Isarpatent

(56) Entgegenhaltungen:
- EP-A- 0 585 487
- EP-A- 0 921 393
- EP-A1- 0 578 953
- US-A- 6 052 401
- WIESER J ET AL: "VACUUM ULTRAVIOLET RARE GAS EXCIMER LIGHT SOURCE" REVIEW OF SCIENTIFIC INSTRUMENTS, AMERICAN INSTITUTE OF PHYSICS. NEW YORK, US, Bd. 68, Nr. 3, März 1997 (1997-03), Seiten 1360-1364, XP000685060 ISSN: 0034-6748
- SALVERMOSER M ET AL: "Energy flow and excimer yields in continuous wave rare gas–halogen systems" JOURNAL OF APPLIED PHYSICS, AMERICAN INSTITUTE OF PHYSICS. NEW YORK, US, Bd. 88, Nr. 1, 1. Juli 2000 (2000-07-01), Seiten 453-459, XP012050818 ISSN: 0021-8979
- EL-HABACHI AHMED ET AL: "Emission of excimer radiation from direct current, high-pressure hollow cathode discharges" APPLIED PHYSICS LETTERS, AMERICAN INSTITUTE OF PHYSICS. NEW YORK, US, Bd. 72, Nr. 1, 5. Januar 1998 (1998-01-05), Seiten 22-24, XP012019726 ISSN: 0003-6951
- GELLERT B ET AL: "GENERATION OF EXCIMER EMISSION IN DIELECTRIC BARRIER DISCHARGES" APPLIED PHYSICS B. PHOTOPHYSICS AND CHEMISTRY, SPRINGER VERLAG. HEIDELBERG, DE, Bd. B52, Nr. 1, Januar 1991 (1991-01), Seiten 14-21, XP000209199
- BOBELDIJK M ET AL: "TESTING THE PERFORMANCE OF A VUV PHOTOIONIZATION SOURCE ON A DOUBLE FOCUSSING MASS SPECTROMETER USING ALKANES AND THIOPHENES" INTERNATIONAL JOURNAL OF MASS SPECTROMETRY AND ION PROCESSES, ELSEVIER SCIENTIFIC PUBLISHING CO. AMSTERDAM, NL, Bd. 110, Nr. 3, 2. Dezember 1991 (1991-12-02), Seiten 179-194, XP000247041 ISSN: 0168-1176
- GENUIT W. ET AL.: "SELECTIVE ION SOURCE FOR TRACE GAS ANALSIS" INTERNATIONAL JOURNAL OF MASS SPECTROMETRY AND ION PHYSICS, Bd. 51, 1983, Seiten 207-213, XP009042676 AMSTERDAM
- GONTHIEZ T ET AL: "VUV laser photoionization of laser-stimulated desorbed species" APPLIED PHYSICS A: MATERIALS SCIENCE AND PROCESSING, SPRINGER VERLAG, BERLIN, DE, Bd. A69, suppl, 19. Juli 1999 (1999-07-19), Seiten 171-173, XP002175581 ISSN: 0947-8396

## Beschreibung

Gegenstand der Erfindung ist eine Ionenquelle zur selektiven Einphotonenionisation eines Analysegases nach dem Oberbegriff des Patentanspruchs 1, sowie deren Verwendung.

VUV - Licht kann durch sogenannte Mikrohohlkathodenlampen erzeugt werden. Dabei werden eine oder mehrere parallel brennende Entladungen in kleine (typisch 100 µₘ Druchmesser) Öffnungen in einem Dielektrikum eingeschnürt. Da Gasentladungsparameter mit dem Produkt aus Durchmesser und Gasdruck skalieren, kann mit der Anordnung wiederum, wegen des kleinen Durchmessers mit hohem Gasdruck eine stabile Glimmentladung aufrechterhalten und in dem dichten Gas VUV-Excimerlicht erzeugt werden [1].

Eine weitere alternative Variante zur Erzeugung brillanter UV/VUV Strahlung ist eine Entladung in dichten Edelgasen zwischen spitzen Metallelektroden bzw. einer Spitzen Metallelektrode und einer Metallfläche. Diese Varinaten der Koronaentladung werden sowohl mit Hochfrequenz als auch Gleichspannung betrieben [D. E. Murnick, M. Salvermoser, priv. Mitteilung, Gaseous Electronics Conference "GEC" 2000, 24.-27. Oktober, Houston, Texas, USA, zur Veröffentlichung angenommen].

Eine besonders für Ionenquellen geeignete UV/VUV-Lichtquelle ist der im folgenden beschriebene elektronenstrahlgepumpte Aufbau.

Die Vakuumultraviolettlichterzeugung in der Lichtquelle, die in der Ionenquelle die Ionen durch Photoionisation erzeugt, erfolgt durch die Anregung eines dichten Gases mit einem Elektronenstrahl [2, 3]. Das Gas besteht in der Regel aus einem der Edelgase He, Ne, Ar, Kr oder Xe bzw. einem Edelgas und der Beimischung eines anderen Gases, wie zum Beispiel Wasserstoff.

### Stand der Technik

Massenspektrometrie mit laserbasierter VUV Einphotonenionisation wobei das VUV Licht aus UV-Laserpulsen durch Frequenzverdreifachung in einer Gaszelle erzeugt wird, und deren Einsatz für die chemische Analytik ist in der Literatur beschrieben [5-8]. Allerdings weist die laserbasierte Generation von VUV Licht einig gravierende Nachteile auf.

Der VUV Erzeugungsprozeß in einer Gaszelle ist sehr ineffizient. Daher müssen leistungsstarke und damit auch sehr teure, große Festkörperlaser eingesetzt werden (meist Nd:YAG Laser mit 355 nm). Im Betrieb entstehen hohe Nebenkosten durch Blitzlampen (zum Pumpen des Lasermediums benötigt) und Wartung. Weiterhin kann mit einem Festkörperlaser im allgemeinen nur eine einzige VUV Wellenlänge erzeugt werden (118 nm bei Verwendung von 355 nm Laserstrahlung). Abstimmbare Festkörperlaser sind extrem aufwendig und für praktische analytische Aufgaben nicht einsetzbar. Die Frequenzverdreifachung ist ein sehr empfindlicher nichtlinearer Prozeß, dessen VUV-Ausbeute mit der dritten Potenz der Primärstrahlung skaliert. Dies führt zu einer hohen Instabilität des Systems und zu Schwankungen in der VUV-Ausbeute. Weiterhin ist eine aufwendige Separation der Primärstrahlung 355 nm notwendig um eine Fragmentierungen der durch VUV-Absorption gebildeten Ionen zu verhindern.

Neben der laserbasierten VUV Einphotonenionisation ist prinzipiell auch der Einsatz von konventionellen Niederdruck Emissionslampen (z.B. Quecksilberdampf-Lampe) zur Ionenerzeugung für die Massenspektrometrie möglich.

Außerdem können Deuteriumlampen verwendet werden, die auf einer Gasentladung in einem Deuteriumgas basieren und wenn sie mit einem für vakuumultraviolettes Licht durchlässigen Fenster, z. B bestehend aus MgF₂ oder LiF versehen sind, Kontinuumsstrahlung sowie die sogenannten Lyman- und Werner-Molekülbanden um 160 bzw. 130 nm emittieren. Deuteriumlampen sind von verschiedenen Herstellern kommerziell erhältlich.

Des weiteren kann VUV Licht mit sogenannter dielektrisch behinderten Entladungen erzeugt werden, wobei bei einer Gasentladung mindestens eine der Elektroden mit einer nichtleitenden Schicht versehen ist. [9]. Bei dieser Anordnung kann, zum Beispiel in dichten, kalten Edelgasen durch Anlegen einer mittelfrequenten Wechselspannung an die Elektroden Excimerlicht im VUV-Bereich erzeugt werden.

Diese Lampen erzeugen jedoch ein breites Spektrum an Wellenlängen (erfordert Wellenlängenseparation und bedingt eine geringe Nutzphotonendichte) und sind wenig brilliant (das bedingt beispielsweise eine schlechte Fokussierbarkeit).
BOBELDIJK M ET AL: "TESTING THE PERFORMANCE OF A VUV PHOTOIONIZATION SOURCE ON A DOUBLE FOCUSSING MASS SPECTROMETER USING ALKANES AND THIOPHENES", INTERNATIONAL JOURNAL OF MASS SPECTROMETRY AND ION PROCESSES, ELSEVIER SCIENTIFIC PUBLISHING CO. AMSTERDAM, NL, Bd. 110, Nr. 3, 2. Dezember 1991 (1991-12-02), Seiten 179-194 und GENUIT W. ET AL.: "SELECTIVE ION SOURCE FOR TRACE GAS ANALSIS", INTERNATIONAL JOURNAL OF MASS SPECTROMETRY AND ION PHYSICS, Bd. 51, 1983, Seiten 207-213 offenbaren eine Ionenquelle zur selektiven Einphotonenionisation eines Analysengases, mit einem Ionisationsraum zur Aufnahme des Analysengases und einer UV/VUV Excimer-Glimmentladungslampe zum Erzeugen von Ionen aus dem Analysengas in dem Ionisationsraum mittels UV/VUV.
US 6 052 401 A, WIESER J ET AL: "VACUUM ULTRAVIOLET RARE GAS EXCIMER LIGHT SOURCE", REVIEW OF SCIENTIFIC INSTRUMENTS, AMERICAN INSTITUTE OF PHYSICS. NEW YORK, US, Bd. 68, Nr. 3, März 1997 (1997-03), Seiten 1360-1364, und SALVERMOSER M ET AL: "Energy flow and excimer yields in continuous wave rare gas-halogen systems", JOURNAL OF APPLIED PHYSICS, AMERICAN INSTITUTE OF PHYSICS. NEW YORK, US, Bd. 88, Nr. 1, 1. Juli 2000 (2000-07-01), Seiten 453-459 offenbaren eine elektronenstrahlbetriebene UV/VUV Excimer-Lampe.
EP 0 585 487 A offenbart eine Vorrichtung zur Photoionisation von Spurenelementen in einem Trägergas und eine entsprechende Detektion. Als Lichtquelle wird eine Blitzlampe oder ein Laser eingesetzt.

### Aufgabe und Beispiele

Aufgabe der Erfindung ist es, eine Ionenquelle mit einer Lichtquelle hoher Nutzphotonendichte zur Verfügung zu stellen sowie eine vorteilhafte Verwendung anzugeben Gelöst wird diese Aufgabe durch die Merkmale der Patentansprüche 1 und 6. Die Unteransprüche beschreiben vorteilhafte Ausgestaltungen der Erfindung.

Im Folgenden wird die Erfindung anhand von Ausführungsbeispielen und den Figuren näher erläutert. Dabei zeigen:
Figur 1
   Ionisationsraum eines Flugzeitmassenspektrometers mit elektronenstrahlgepumpter Excimer VUV-Lampe.
Figur 2
   Detaildarstellung eines Teils der Excimer-VUV-Lampe mit einem Parabolspiegel zur Zusammenfassung des UV/VUV-Lichtes.
Figur 3
   Übersichtsdarstellung des Flugzeitmassenspektrometers (TOFMS) mit Excimer-VUV-Lampen-Ionisation.
Figur 4
   Optische Aufbauten zur Einkopplung des UV/VUV-Lichtes in die Ionisationsregion des Flugzeitmassenspektrometers (TOFMS).
Figur 5
   Gemessene Zeitabläufe während eines Nachweiszyklus mit einem Excimer-VUV-Lampen-Ionisations Flugzeitmassenspektrometer (Prototyp). Dargestellt sind der VUV-Lichtimpuls (Kr), Abzugspannungsimpuls und das Ionendetektorsignal.
Figur 6
   Wellenlängenselektivität der Massenspektrometrie mit Excimer-VUV-Lampen-Ionisation. Dargestellt ist das Wellenlängenspektrum der Argon bzw. Krypton Excimer-Emission sowie die korrespondierenden Excimer-VUV-Lampen-Ionisation Flugzeitmassenspektren einer Mischung aus Benzol und Toluol.
Figur 7
   Mit einem Excimer-VUV-Lampen-Ionisations Flugzeitmassenspektrometer (Prototyp) durchgeführte on-line Messung von Abgas eines Motorrads während der Startphase (Excimergas: Argon)
Figur 8
   Schematische Übersichtsdarstellung des Quadrupol-Massenspektrometers (QMS) mit Excimer-VUV-Lampen-Ionisation.
Figur 9
   Schematische Übersichtsdarstellung eines Detektors für Gase auf Basis einer Ionisationskammer mit Excimer-VUV-Lampen-Ionisation und Detektion der erzeugten Ladungen.
Figur 10
   Schematische Übersichtsdarstellung einer VUV-Lampe, bei der durch Ablenkung des Elektronenstrahls auf verschiedene Eximer-VUV-Lichtquellen mit unterschiedlicher Gasfüllung die Wellenlänge des emittierten Lichts verändert werden kann.

### UV/VUV Excimerlampe

Die Figur 1 zeigt beispielhaft die Ausgestaltung der Ionisationsregion eines Flugzeitmassenspektrometers mit VUV-Eximerlampen-Ionisation. Die Figur 2 zeigt eine Ausschnitt der Strahleinkopplung und Figur 3 das gesamte Massenspektrometer mit der VUV-Eximerlampe. Die Figur 4 zeigt unterschiedliche Möglichkeiten zur Einkopplung des UV/VUV-Lichtes in die Ionisationskammer 14 bzw. zum Ionisationsort 23. Die Figuren 5 und 6 zeigen beispielhafte Anwendungsergebnisse mit dem entwickelten Prototyp.

Die VUV-Eximerlampeneinheit ist z.B. über eine Flansch an den Ionisationsraum 14 gekoppelt. Der obere Teil der Lampe dient zur Erzeugung eines Elektronenstrahls 8 mit der Elektronenkanone 1 und weist ein Vakuum auf. Die Elektronenröhre 2 wird über eine Getterpumpe 4 bzw. einen Pumpstutzen 5 evakuiert. Der Elektronenstrahl 8 wird auf die Folie 3 fokussiert. Die Folie besteht z.B. aus keramischen Siliziumnitrid und trennt das Hochvakuum der Elektronenröhre 2 vom Gasraum 9 ab. Im Gasraum 9 befindet sich eine Gasmischung, die über den elektronenstrahlgepumten Excimerprozeß im UV/VUV Spektralbereich leuchtet (radiativer Zerfall der Excimere). Der Gasraum 9 wird über einen Getter 10 gereinigt. Im Gasraum 9 befindet sich ein geeignet beschichteter Parabolspiegel 11, der das im Lumineszenzvolumen 13 gebildete UV/VUV-Licht zu einem parallelen Strahlbündel zusammenfaßt und diesen auf die Linse 12 wirft. Dieser Aufbau ermöglicht eine gute Ausnutzung des 360 Grad Abstrahlungsraumwinkels. Eine reflektierende Beschichtung der zum Gasraum 9 gerichteten Seite der Folie 3 kann die Ausbeute der UV/VUV-Nutzstrahlung weiter verbessern. Die Linse 12 besteht aus UV/VUV transparentem Material (z.B. aus MgF2 oder LiF) und trennt den Gasraum 9 vom Ionisationsraum 14 des Flugzeitmassenspektrometers (TOFMS). Die Linse (12) fokussiert das UV/VUV-Licht auf den Ionisationsort 23. Bei Verwendung eines Nadeleinlasses 15 befindet sich der Ionisationsort 23 hinter der Einlaßnadel 15 (im aus dem Analysengas gebildeten Molekularstrahl) zwischen den Elektroden 18 und 16 des TOFMS.

Alternativ zur Linse 12 kann ein Multimikrokanallichtleiter 24 oder 25 eingesetzt werden. Ein Multimikrokanallichtleiter 24 besteht aus einem Bündel mit sehr vielen engen Kapillaren (analog zu einer Mikrokanalplatte). Das UV/VUV Licht, das durch die Kapillaren fällt, kann in den Ionisationsraum 14 gelangen der ein Vakuum aufweist. Sind die Kapillaren hinreichend lang und dünn, so ist der Gasfluß aus dem Gasraum 9 durch den Multimikrokanallichtleiter 24 in den Ionisationsraum 14 sehr gering (d.h. das Vakuum in 14 wird nicht zu stark belastet). Das UV/VUV-Licht fällt entweder direkt durch die lichte Weite der Kapillare oder wird durch eine oder mehrere Totalreflektionen durch die Kapillaren des Multimikrokanallichtleiters 24 geleitet. Weiterhin kann ein Multimikrokanallichtleiter 25 eingesetzt werden, der durch eine konische Verjüngung der Kapillarenbündel eine Fokussierung des transmittierten UV/VUV Lichtstrahls 22 auf den Ionisationsort 23 erlaubt. Hauptvorteil des Einsatzes von Multimikrokanallichtleitern 24 oder 25 ist, das diese VUV-Licht mit Wellenlängen kleiner als 110 nm transmittieren können. Optische Linsen 12 oder Fenster zur Auskopplung können aufgrund der einsetzenden Eigenabsorption des Materials (LiF, MgF₂) nur bis zu etwa dieser Wellenlänge eingesetzt werden.

Das gesamte optische System zur Einkopplung der UV/VUV-Strahlung in die Ionisationskammer 14 besteht im vorgestellten Beispiel aus dem Parabolspiegel 11 und der Linse 12 oder einem Multimikrokanallichtleiter 24 oder 25. Weiterhin ist auch eine Kombination einer Linse 12 öder eines Multimikrokanallichtleiter 25 mit einem Hohllichtwellenleiter 26, welcher das UV/VUV-Licht über Totalreflektionen direkt zum Ionisationsort 25 führt, möglich.

Wichtig ist bei der Ausgestaltung der Einkopplung der UV/VUV-Strahlung in die Ionisationskammer 14, daß eine hohe Strahldichte am Ionisationsort 23 erreicht wird.

Im in Figuren 1 dargestellten Beispiel erfolgt der Einlaß des Analysengases in das Massenspektrometer effusiv über eine Einlaßnadel 15 [10]. Weitere Probengaseinlaßtechniken, wie z.B. gepulste [11] oder kontinuierliche Überschallmolekularstrahlen [12] können ebenfalls angewendet werden.

Die Figur 3 zeigt eine schematische Darstellung eines Flugzeitmassesnspektrometers (TOFMS, ohne Darstellung der Vakuumpumpen, des Reflektron-Ionenspiegels und anderer Detaills) mit elektronenstrahlgepumpter Excimerlampen-Ionisation. Das UV/VUV-Licht aus der elektronenstrahlgepumpter Excimerlampe 20 wird durch die oben beschrieben optischen Elemente in den aus der Einlaßnadel 15 austretenden effusiven Molekularstrahl fokussiert. Die Spannungen in der Ionenquelle (hier vereinfacht mit den Elektoden18,16 und 17 dargestellt) sind dabei so gewählt, daß der Ionisationsraum feldfrei ist. Die durch Einphotonenabsorption von VUV-Photonen gebildeten Ionen werden also nicht durch elektrische Felder beeinflußt. Somit reicheren sich die gebildeten Ionen am und um den Ionisationsort 23 an. Diese Ionenanreicherung kann für etwa einige µs betrieben werden, danach verlassen die Ionen aufgrund von Raumladungseffekten und der Eigengeschwindigkeit der Teilchen aus dem effusiven Molekularstrahl wieder das Akzeptanzvolumen des Flugzeitmassenspektrometers (d. h. das Volumen, das auf den Ionendetektor 21 abgebildet werden kann). Zum Nachweis der angereicherten Ionen werden über die gesteuerte, pulsbare Hochspannungsversorgung 19 schlagartig geeigneten Potentiale an die Elektroden 18, 16 und 17 angelegt. Die Anstiegsflanken der Spannungspulse liegen meist im Bereich von einigen ns. Die Ionen werden zum Detektor 21 beschleunigt. Im feldfreien Driftraum (Raum zwischen Blende 17 und Detektor 21) trennen sich die Ionen entsprechend ihren Masse auf. Das Flugzeitmassenspektrum wird am Detektor 21 mit einer geeigneten Elektronik (nicht dargestellt) registriert. Die Blenden 16 und 17 können aus Lochblenden mit oder ohne Netzen oder auch nur aus Netzen bestehen. Die Massenauflösung und Empfindlichkeit in der oben beschrieben Betriebsweise des TOFMS mit Ionisation durch kontinuierliche strahlende VUV-Excimer Lampen ist begrenzt, da aufgrund der kontinuierlichen Betriebsweise der Lampe auch während des Ionenabzuges neue Ionen gebildet werden. Diese "nachträglich" gebildet Ionen erreichen den Detektor später als während der Anreicherungszeit gebildete Ionen gleicher Masse (d.h. es treten Peak-Verbreiterungen und ein erhöhtes Untergrundsignal auf).

Die oben beschriebenen Nachteile der kontinuierlichen Arbeitsweise der VUV-Excimer-Lampe können durch den gepulsten Betrieb der VUV-Excimer-Lampe vermieden werden.

Dabei wird der Elektronenstrahl 8 gepulst (z. B. durch gepulste Blenden in der Elektronenkanone oder durch Ablenkplatten) auf die Folie 3 gelenkt. Bei einem gepulsten Betrieb der Lampe 20 kann die Elektronendichte erhöht werden ohne die Folie 3 thermisch zu überlasten. Wenn der Elektronenstrahl 8 abgestellt wird, bricht die VUV-Lichtemission 22 innerhalb 500 bis 1000 ns zusammen. Dies kann ausgenutzt werden um die Ionen aus der Ionenquelle bei bereits signifikant reduzierter VUV-Lichtintensität abzuziehen. Die Figur 5 zeigt gemessene Parameter des VUV-Excimer-Lampen-Ionisations TOFMS (Prototyp) im gepulsten Betrieb. Die obere Spur zeigt den Lichtimpuls der Excimer-Lampe gemessen mit einem Photodetektor. Die mittlere Spur zeigt den Abzugsimpuls der Ionenquelle und die untere Spur zeigt das Ionendetektorsignal. Eingelassen wurden Piperidin (85 m/z) und Toluol (92 m/z), die entsprechenden Massenpeaks sind in der unteren Spur sichtbar.

Ein wichtiger Vorteil der VUV-Excimer-Lampen-Ionisation ist, daß durch die Wahl des Gases im Gasraum 9 verschiedene Wellenlängen eingestellt werden können.

Die Selektivität der Einphotonenionisation liegt darin begründet, daß nur Moleküle ionisiert werden können, deren Ionisationsenergie unterhalb der Photonenenergie des eingestrahlten VUV-Lichtes liegt. Das erlaubt die Unterdrückung der Ionisation von Verbindungen wie Sauerstoff, Stickstoff oder von Edelgasen, die sehr hohe Ionisationsenergien aufweisen. Daher ist die VUV-Ionisation sehr gut zur on-line Analyse von Spurenverbindungen aus Luft oder Prozeßgasen (Abgasen) geeignet, da die Hauptbestandteile der Gasmischung nicht ionisiert werden. Weiterhin kann durch den Einsatz unterschiedlicher Wellenlängen auch eine genauere Aussage über die Zusammensetzung der beobachteten Peaks im Massesnspektrum erzielt werden. Beispielsweise kann bei Photonenenergien von etwa 9 eV eine Beteiligung von aliphatischen organischen Verbindungen am Massesnspektrum ausgeschlossen werden. In der Tabelle 1 sind verschieden Gase bzw. Gasmischungen mit den entsprechenden Emissionswellenlängen (Maximalwerte) gegeben. Die Figur 6 zeigt die Emissionsprofile der VUV-Excimer-Lampe für Argon (links, oben) und Krypton (links, unten). Eingezeichnet sind auch die Ionisationsenergien von Benzol und Toluol. Auf der rechten Seite sind die zugehörigen gemessenen TOFMS Massenspektren einer Mischung aus Benzol (92 m/z) und Toluol dargestellt. Die Argon-Excimeremission (oben) liegt bei 128 nm (9,7 eV). Sowohl Benzol und Toluol werden daher effizient ionisiert. Die Krypton-Excimeremission (unten) liegt bei 150 nm (8,2 eV). Hier liegt Toluol direkt im Zentrum der Emissionskurve, während Benzol nur von einer "Schulteremission" auf der hochenergetischen Seite erfaßt wird. Im Massenspektrum ist daher der Toluolpeak um Größenordnungen intensiver als der Benzolpeak.

Aufgrund der relativ breiten Emissionsspektren (Figur 6, links) ist die Selektivität nur mittelmäßig. Mit monochromatischerer Strahlung ließe sich eine höhere Selektivität erzielen. Dies Kann auf mehrere Wege erreicht werden. Durch Zugabe bestimmter Gase kann die Emission auf eine schmalbandige Emissionslinie übertragen werden. Beispielsweise kann mit einer Mischung aus Wasserstoff und Neon eine schmalbandige Emission auf 121,57 nm erzielt werden (siehe Tabelle 1). Alternativ kann aus dem breitbandigen Emissiönspektrum ein schmaler Bereich heasugeschnitten werden. Dies ist z. B. durch Filter/Spiegel mit dichroidischer Beschichtung (Interferenzfilter) möglich. Die Figur 7 zeigt eine erste Anwendungsmessung mit dem entwickelten Prototyp eines Flugzeitmassenspektrometers mit VUV-Excimer-Lampen-Ionisation. Über ein On-line Probenahmesystem wurde Abgas eine Motorrads (TYP 43F) über die Einlaßnadel 15 in das Massesnspektrum eingelassen. Die Lampe wurde mit Argon betrieben (128 nm). Die Figur zeigt einen 3D Plot der massenspektrometrischen Information (Masse, Zeit, Intensität) aufgenommen während eines Startvorgangs des Motorrads. Verschieden aromatische Verbindungen (Benzol und methylierte Benzole) zeigen einen hochdynamischen, fluktuierenden Zeitverlauf aufgrund der instationären Verbrennungsbedingungen während der Startphase des Motors. Massenspektrometer mit VUV-Excimer-Lampen-Ionisation können vorteilhaft zur schnellen zeitaufgelösten on-line Analyse von Prozeßgasen oder zur Headspaceanalyse eingesetzt werden. Mögliche Anwendungsfelder liegen beispielsweise im Bereich der Lebensmittelindustrie (Überwachung von Röst-, Back- Koch- oder Reifevorgängen etc.) der chemischen Industrie (Überwachung von Synthesen, Abfallstoffstömen, der Mineralölverarbeitung etc.), bei der Überwachung von Verbrennungsprozessen und anderen Produktionsvorgängen.

### 2) Quadrupol-Massenspektrometer mit elektronenstrahlgepumpter UV/VUV Excimerlampe

Die VUV-Excimer-Lampen-Ionisation kann auch mit anderen Massenspektrometer-Typen, die nicht gepulst wie das TOFMS arbeiten, eingesetzt werden. Die Figur 8 zeigt eine erfindungsgemäß aufgebauten VUV-Excimer-Lampe mit optischen Elementen zur Fokussierung des VUV-Lichtes auf die Ionisationsregion eines Quadrupol-Massenspektrometers. Hier wird die VUV-Excimer-Lampe 20 vorteilhaft kontinuierlich betrieben. Die Ionenquelle 29 erzeugt einen kontinuierlichen Ionenstrahl. Die an den Quadruplolstäben 27 anliegenden elektrischen Wechselfelder (von der Steuerung 28 erzeugt) lassen nur jeweils Ionen einer Masse aus dem Ionenstrahl zum Detektor 30 passieren. Durch Verändern der Wechselfelder mittels der Steuerung 28 läßt sich das Quadrupol-Massenspektrometer nacheinander auf eine Transmission verschiedener Massen einstellen und so kann eine Massesnspektrum aufgenommen werden. Mögliche Anwendungsfelder der Quadrupolmassenspektrometrie mit VUV-Excimer Lampen Ionisation liegen beispielsweise im Bereich der Lebensmittelindustrie (Überwachung von Röst-, Back- Koch- oder Reifevorgängen etc.) der chemischen Industrie (Überwachung von Synthesen, Abfallstoffstömen, der Mineralölverarbeitung etc.), bei der Überwachung von Verbrennungsprozessen und anderen Produktionsvorgängen.

### 3) Elektronenstrahlgepumpter Excimerlampen-Ionisation für Massenspektrometer in einer Gaschromatographie-Massenspektrometrie (GC-MS) Kopplung

GC-MS ist eine Standardtechnik der organischen Spurenanalyse. Die Verwendung von VUV Licht zur Ionisation für die Massenspektrometrie in einer Gaschromatographie-Massenspektrometrie Kopplung bringt eine weitere Selektivitätsstufe in die Massenspektrometrie. Bestimmte Verbindungen mit höherliegenden Ionisationsenergien können von der Ionisation ausgeschlossen werden. Außerdem wird eine fragmentfreiere Ionisation im Vergleich zur Standardtechnik Elektronenstoßionisation (EI) erzielt. Verschiedene Massenspektrometer-Typen (Ionenfallen-MS, Sektorfeld-MS, Qudrupol-MS, Flugzeit-MS) können für diesen Zweck eingesetzt werden.

### 4) Elektronenstrahlgepumpte UV/VUV Excimerlampe für Ionisationszellendetektoren

Zur Bestimmung ob organische Verbindungen (und/oder anorganische Verbindungen mit niedriger Ionisationsschwelle) in einer Luftprobe vorkommen benötigt man nicht unbedingt ein Massenspektrometer. Es reicht aus, in einem Ionisationsraum durch Einstrahlung des VUV Lichtes Ionen und Elektronen zu erzeugen und diese beispielsweise über den Ladungsfluß mittels eines Amperemeters 34 oder an einem Widerstand mittels eines Oszilloskops nachzuweisen. Die Figur 9 zeigt den schematischen Aufbau eines Ionisationszellendetektors mit der VUV-Excimer-Lampe 20 der gattungsgemäßen Art. In der Ionisationszelle (d. h. dem Ionisationsraum 14) befinden sich die Elektroden 31 und 32. Zwischen den Elektroden 31 und 32 ist über eine Spannungsversorgung 33 eine geeignete Abzugsspannung angelegt. Das Probengas gelangt über einen Einlaß 15 zwischen die Elektroden 31 und 32 zur Ionisationszone. Beispielsweise über ein Amperemeter 34 kann der Photostrom (Photoionenstrom und Photoelektronenstrom) nachgewiesen werden.

Ein solcher Detektor hat in etwa die Eigenschaften eines Flammenionisationsdetektors, er reagiert also auf die meisten organischen Verbindungen und auf einige anorganische Spezies. Durch die unterschiedliche Wellenlängen, die mit verschiedenen Gasfüllungen/optischen Systemen bereitgestellt werden können, kann eine gewisse Selektivität erreicht werden. Ein VUV-Excimer-Lampen-Ionisationszellendetektor kann damit vorteilhaft für verschiedene Anwendungen eingesetzt werden. Beispielsweise kann er als Detektor für ein Gaschromatographie eingesetzt werden. Eine andere mögliche Anwendung ist der Einsatz als Sensor für das Auftreten organischer Verbindungen in Gasgemischen.

### 5) Multilampen-Aufbau mit einer Elektronenkanone für MS und Zähler

Figur 10 zeigt beispielhaft den Aufbau einer Excimer-VUV-Lampe bei der mittels einer Elek-tronenkanone 1 eine der zwei Excimer-Lichtquellen 36 der gattungsgemäßen Art je nach anliegendem elektrischen Feld zwischen den Ablenkelektroden 35 gepumpt und somit zum leuchten gebracht wird. Befüllt man die Gasräume 9 der beiden Excimer-Lichtquellen mit verschiedenen Gasen oder Gasgemischen (vgl. Tab. 1), so haben die Photonen des erzeugten Lichtes der beiden Excimer-Lichtquellen eine unterschiedliche Photonenenergie.

Bedingt durch das Ionisationspotential lassen sich somit bei der Analyse eines komplexen Probengases mittels Lichtstrahl von der einen öder anderen Lichtquelle Substanzen im Massenspektrum ein- oder ausblenden. Ebenso können durch geeignete Wahl des Gas oder Gasgemisches und somit der Photonenenergie isobare Verbindungen getrennt voneinander nachgewiesen werden.

### Bezugszeichenliste

- 1: Elektronenkanone
- 2: Raum der Elektronenkanone (Vakuum)
- 3: Membran (z.B. 1x1 mm², Dicke =300 nm aus SiNx-Keramik)
- 4: Getter-Pumpe
- 5: Ventil zum Abpumpen
- 6: Gaseinlaß
- 7: Gasauslaß
- 8: Elektronenstrahl
- 9: Gasraum (z.B. Gefüllt mit 500 mbar Argon)
- 10: Getter-Patrone
- 11: Reflektor (z.B. Aluminium Parabolspiegel mit MgF₂ Beschich tung)
- 12: Linse (z.B. aus MgF₂)
- 13: UV/VUV-Licht emittierendes Gasvolumen
- 14: Ionisationskammer
- 15: Gaseinlaßnadel
- 16: erste Abzugselektrode
- 17: zweite Abzugselektrode
- 18: Repeller-Elektrode
- 19: pulsbare Spannungsversorgung für die Elektroden 16,17 und 18 und Steuerung
- 20: gesamte UV/VUV Lichtquelle
- 21: Detektor
- 22: UV/VUV-Strahl
- 23: Ionisationsort
- 24: nicht fokussierender Multimikrokanallichtleiter
- 25: fokussierender Multimikrokanallichtleiter
- 26: Hohllichtwellenleiter
- 27: Quardrupolstäbe
- 28: Steuerung des Quardrupolionenfilters
- 29: kontinuierliche Ionenquelle für das Quadrupol-Massenspektrometer
- 30: Ionendetektor
- 31: Elektrode des Meßkondensators (positive Spannung, Photelektronenfänger)
- 32: Elektrode des Meßkondensators (negative Spannung, Photoio nenfänger)
- 33: Spannungsversorgung
- 34: Elektrometer
- 35: Ablenkelektroden
- 36: UV/VUV Lichtquelle

### Tabelle

**Tabelle 1**

| Gas bzw. Gasmischung | Angeregte Spezies | Wellenlänge | Bandbreite |
|---|---|---|---|
| He | He₂* | 60 nm /80 nm | |
| Ne | Ne₂* | 83 nm | **breitbandig** |
| Ar | Ar₂* | 128 nm | **breitbandig** |
| Kr | Kr₂* | 150 nm | **breitbandig** |
| Xe | Xe₂* | 172 nm | **breitbandig** |
| Ne/H₂ | H* | 121,57 nm | **schmalbandig** |
| Ar/Xe Kr/Xe | Xe* | 147 nm | **schmalbandig** |
| Ar/O₂ | O* | 130 nm | **schmalbandig** |
| Ne/Ar/Kr | Kr* | 124 nm | **schmalbandig** |
| Ar/F₂ Ne/F₂ | F₂* | 157 nm | **schmalbandig** |
| Ar/F₂ | ArF* | 193 nm | **schmalbandig** |

### Literaturverzeichnis:

[1] El-Habachi, A., K. Schoenbach; Appl. Phys. Lett. 72, 22 (1998)
[2] Wieser, J., D.E. Murnick, A. Ulrich, H.A. Huggins, A. Liddle, W.L. Brown; Rev. Sci. Instrum. 68(3), 1360-1364 (1997)
[3] Salvermoser, M., D.E. Murnick; Journal of Applied Physics 88(1), 453-459 (2000)
[4] Wieser, J., M. Salvermoser, L.H. Shaw, A. Ulrich, D.E. Murick, H. Dahi; **31,** 4589-4597 (1998)
[5] Butcher, D.J., D.E. Goeringer, G.B. Hurst; Anal. Chem. 71(2), 489-496 (1999)
[6] Becker, C.H.; Fresen. J. Anal. Chem. 341, 3-6 (1991)
[7] Van Bramer, S.E., M.V. Johnston; J. Am. Soc. Mass Spectr. 1, 419-426 (1990)
[8] Shi, Y.J., X.K. Hu, D.M. Mao, S.S. Dimov, R.H. Lipson; Anal. Chem. 70, 4534-4539 (1998)
[9] Gellert, B.B., U. Kogelschatz; Applied Physics B 52, 14 (1991)
[10] Heger, H.J., R. Zimmermann, R. Dorfner, M. Beckmann, H. Griebel, A. Kettrup, U. Boesl; Anal. Chem. 71, 46-57 (1999)
[11] Pepich, B.V., J.B. Callis, J.D.S. Danielson, M. Gouterman; Rev. Sci. Instrum. 57, 878-887 (1986)
[12] Fricke, J.; Phys. Unserer Zeit 1, 21-27 (1973)

## Patentansprüche

1. Ionenquelle zur selektiven Einphotonenionisation eines Analysengases, mit:
einem Ionisationsraum (14) zum Aufnehmen des Analysengases; und
einer elektronenstrahlbetriebenen UV/VUV-Excimerlampe (20) zum Erzeugen von Ionen aus dem Analysengas in dem Ionisationsraum (14) mittels UV/VUV-Licht, wobei die elektronenstrahlbetriebene UV/VUV-Excimerlampe
- eine Elektronenkanone (1) zum Erzeugen eines Elektronenstrahls (8);
- eine Elektronenröhre (2) umfassend die Elektronenkanone (1)
- einen Gasraum (9) mit einem Edelgas oder einer edelgashaltigen Gasmischung in dem Gasraum (9);
- eine Membran (3) zum Abschließen der Elektronenröhre (2) gegen den Gasraum (9), durch welche der Elektronenstrahl (8) durchtritt wobei der durch die Membran (3) tretende Elektronenstrahl (8) im Gasraum (9) UV/VUV-Licht erzeugt;
- einen in dem Gasraum (9) angeordneten Parabolspiegel (11) zum Zusammenfassen von in einem Lumineszenzvolumen (13) des Gasraums (9) gebildeten UV/VUV-Lichtes zu einem parallelen Strahlenbündel; und
- eine in dem Gasraum (9) angeordnete Linse (12) oder einen in dem Gasraum (9) angeordneten Multimikrokanallichtleiter (25) zum Fokussieren des von dem Parabolspiegel (11) zusammengefassten parallelen Strahlenbündels des UV/VUV-Lichtes auf einen Ionisationsort (23) in der Ionisationskammer (14) aufweist.

2. Ionenquelle nach Anspruch 1, **gekennzeichnet durch** eine Getter-Pumpe (4) im Raum der Elektronenkanone (1).

3. Ionenquelle nach Anspruch 1 oder 2, **gekennzeichnet durch** Gas- Ein- und Auslaß (6, 7) an dem Gasraum (9).

4. Ionenquelle nach einem der Ansprüche 1 bis 3, **gekennzeichnet durch** eine Getterpatrone (10), welche mit dem Gasraum (9) verbunden ist.

5. Ionenquelle nach einem der Ansprüche 1 bis 4, **gekennzeichnet durch** mindestens eine Elektrode zum Pulsen des Elektronenstrahls (8) der Elektronenkanone (1).

6. Verwendung der Ionenquelle nach einem der Ansprüche 1 bis 5, zur Erzeugung von Ionen, in Verbindung mit deren Nachweis in einem Ionennachweisgerät.

7. Verwendung der Ionenquelle nach dem Anspruch 6, wobei das Ionennachweisgerät ein Massenspektrometer ist.

8. Verwendung der Ionenquelle gemäß Anspruch 7, **dadurch gekennzeichnet, daß** als Massenspektrometer ein Flugzeitmassenspektrometer (TOFMS) verwendet wird.

9. Verwendung der Ionenquelle gemäß Anspruch 7, **dadurch gekennzeichnet, daß** als Massenspektrometer ein Quadrupolmassenspektrometer verwendet wird.

10. Verwendung der Ionenquelle gemäß Anspruch 8, **dadurch gekennzeichnet, daß** der Ionisationsraum zusätzlich mit einem Laser bestrahlt wird, um Ionen über einen REMPI (resonance enhanced multi-photon ionisation) Prozeß zu erzeugen.

## Claims

1. Ion source for selective single-ion ionisation of an analysis gas, comprising:
an ionisation chamber (14) for accommodating the analysis gas; and
an electron-ray-operated UV/VUV excimer lamp (20) for generating ions from the analysis gas in the ionisation chamber (14) by means of UV/VUV light, the electron-ray-operated UV/VUV excimer lamp having
- an electron cannon (1) for generating an electron ray (8) ;
- an electron tube (2) comprising the electron cannon (1) ;
- a gas chamber (9) having a noble gas or a gas mixture containing noble gas in the gas chamber (9);
- a membrane (3) for closing off the electron tube (2) from the gas chamber (9), through which membrane the electron ray (8) passes, the electron ray which passes through the membrane (3) generating UV/VUV light in the gas chamber (9);
- a parabolic mirror (11) arranged in the gas chamber (9) for combining UV/VUV light formed in a luminescence volume (13) of the gas chamber (9) into a parallel beam; and
- a lens (12) arranged in the gas chamber (9) or a multi-microchannel light guide (2, 5) arranged in the gas chamber (9) for focussing the parallel beam of UV/VUV light, formed by the parabolic mirror, onto an ionisation site (23) in the ionisation chamber (14).

2. Ion source according to claim 1, **characterised by** a Getter pump (4) in the chamber of the electron cannon (1).

3. Ion source according to either claim 1 or claim 2, **characterised by** a gas inlet and outlet (6, 7) at the gas chamber (9).

4. Ion source according to any one of claims 1 to 3, **characterised by** a Getter cartridge (1) which is connected to the gas chamber (9).

5. Ion source according to any one of claims 1 to 4, **characterised by** at least one electrode for pulsing the electron beam (8) of the electron cannon (1).

6. Use of the ion source according to any one of claims 1 to 5 for generating ions, in connection with the detection thereof in an ion detection device.

7. Use of the ion source according to claim 6, wherein the ion detection device is a mass spectrometer.

8. Use of the ion source according to claim 7, **characterised in that** a time-of-flight mass spectrometer (TOFMS) is used as the mass spectrometer.

9. Use of the ion source according to claim 7, **characterised in that** a quadrupole mass spectrometer is used as the mass spectrometer.

10. Use of the ion source according to claim 8, **characterised in that** the ionisation chamber is additionally irradiated with a laser so as to generate ions by a REMPI (resonance-enhanced multi-photon ionisation) process.

## Revendications

1. Source d'ions pour la ionisation monophotonique sélective d'un gaz d'analyse, comportant :
une chambre d'ionisation (14) pour la réception du gaz d'analyse ; et
une lampe excimère UV/VUV à rayonnement électronique (20) pour la génération d'ions à partir du gaz d'analyse dans la chambre d'ionisation (14) au moyen de lumière UV/VUV, la lampe excimère UV/VUV à rayonnement électronique présentant
- un canon à électrons (1) pour la génération d'un rayon d'électrons (8) ; ;
- un tube à électrons (2) comprenant le canon à électrons (1) ; ;
- une chambre à gaz (9) avec un gaz rare ou un mélange gazeux contenant des gaz rares dans la chambre à gaz (9) ;
- une membrane (3) pour l'isolation du tube à électrons (2) contre la chambre à gaz (9), laquelle traverse le rayon d'électrons (8), le rayon d'électrons (8) traversant la membrane (3) générant de la lumière UV/VUV dans la chambre à gaz (9) ;
- un miroir parabolique (11) disposé dans la chambre à gaz (9) pour le regroupement de lumière UV/VUV formée dans un volume luminescent (13) de la chambre à gaz (9) en un faisceau parallèle ; et
- une lentille (12) disposée dans la chambre à gaz (9) ou un guide de lumière à multi-microcanaux (5) disposé dans la chambre à gaz (9) pour la focalisation du faisceau parallèle regroupé de la lumière UV/VUV par le miroir parabolique (11) sur un lieu d'ionisation (23) dans la chambre d'ionisation (14).

2. Source d'ions selon la revendication 1, **caractérisée par** une pompe à sorption (4) dans la chambre du canon à électrons (1).

3. Source d'ions selon la revendication 1 ou 2, **caractérisée par** une admission et une évacuation de gaz (6, 7) au niveau de la chambre à gaz (9).

4. Source d'ions selon l'une des revendications 1 à 3, **caractérisée par** une cartouche de sorption (10), qui est reliée à la chambre à gaz (9).

5. Source d'ions selon l'une des revendications 1 à 4, **caractérisée par** au moins une électrode pour l'impulsion du rayon d'électrons (8) du canon à électrons (1).

6. Utilisation de la source d'ions selon l'une des revendications 1 à 5, pour la génération d'ions, en liaison avec leur détection dans un appareil de détection d'ions.

7. Utilisation de la source d'ions selon la revendication 6, l'appareil de détection d'ions étant un spectromètre de masse.

8. Utilisation de la source d'ions selon la revendication 7, **caractérisée par le fait qu'**un spectromètre de masse à temps de vol (TOFMS) est utilisé en tant que spectromètre de masse.

9. Utilisation de la source d'ions selon la revendication 7, **caractérisée par le fait qu'**un spectromètre de masse quadripolaire est utilisé en tant que spectromètre de masse.

10. Utilisation de la source d'ions selon la revendication 8, **caractérisée par le fait que** la chambre d'ionisation est en plus irradiée par un laser, pour générer des ions par un processus d'ionisation multiphotonique améliorée par résonance (REMPI).
